# EUROPÄISCHE PATENTANMELDUNG

(11) **EP 0 856 617 A2**
(43) Veröffentlichungstag der Anmeldung: **05.08.1998**
(21) Anmeldenummer: 98101360.0
(22) Anmeldetag: 27.01.1998
(51) Int. Cl.: E04F 11/18

(54) **Geländer**

(30) Priorität: 29.01.1997 DE 29701357 U; 05.03.1997 DE 29703988 U
(71) Anmelder: HEWI HEINRICH WILKE GMBH, 34454 Arolsen (DE)
(72) Erfinder: Perrot, Phillip, 34474 Diemelstadt - Rhoden (DE)
(74) Vertreter: Freiherr von Schorlemer, Reinfried, Dipl.-Phys.

(57) **Zusammenfassung**

Die Erfindung betrifft ein Geländer mit einer Mehrzahl von Pfosten (1), die wenigstens je einen durch zwei parallele Pfostenabschnitte gebildeten und an zwei gegenüberliegende Außenseiten des jeweiligen Pfostens (1) mündenden Spalt (8) aufweisen, und mit an diesen Außenseiten montierbaren Knotenelementen (4) zur Befestigung wenigstens eines weiteren, wenigstens ein Montageteil (6a,6b) aufweisenden Bauelements (3,7) an den Pfosten (1). Jedes Knotenelement (4) enthält eine an einer der Außenseiten montierbare Klemmplatte, ein an der anderen Außenseite montierbares, einen Gewindeabschnitt aufweisendes Aufnahmeteil und einen an der Klemmplatte abstützbaren und durch die Klemmplatte und den Spalt in den Gewindeabschnitt eindrehbaren Klemmbolzen und ist mittels des Klemmbolzens lösbar und höhenverstellbar an einem zugeordneten Pfosten (1) festlegbar. Das Aufnahmeteil weist wenigstens eine zum Einstecken des Montageteils (6a,6b) bestimmte Aufnahmeöffnung mit einer quer zur Achse des Gewindeabschnitts verlaufenden Achse und Mittel zur axialen Festlegung des Montageteils (6a,6b) in der Aufnahmeöffnung auf.

## Beschreibung

Die Erfindung betrifft ein Geländer nach dem Oberbegriff des Anspruchs 1.

Geländer dieser Art werden insbesondere für Treppenhäuser, Emporen, Balkone od. dgl. angewendet und weisen Pfosten auf, die aus zwei parallel und mit Abstand angeordneten, aus Rund- oder Flachstäben od. dgl. hergestellten Pfostenteilen zusammengesetzt werden. Derartige Geländer sind in zwei wesentlichen Varianten bekannt.

Bei der ersten Variante nach der eingangs bezeichneten Gattung bestehen die Knotenelemente zur Herstellung tragender, stabiler Pfosten aus zwei Klemmplatten, einem Klemmbolzen und einem Aufnahmeteil in Form einer Gewindehülse (US 3 804 374). Die Klemmplatten dienen gleichzeitig der Montage der Knotenelemente und als Abstandhalter für die beiden Pfostenteile und werden von denjenigen beiden Seiten her an die Pfostenteile angelegt, an die ein zwischen ihnen befindlicher Spalt grenzt. Die Befestigung der Knotenelemente an den Pfosten erfolgt dadurch, daß die Klemmbolzen von einer Seite her durch die Klemmplatten und den Spalt geführt und in die an die Außenseite einer der Klemmplatten angelegte Gewindehülse eingedreht werden. Letztere dient außerdem dem Zweck, ein Bauelement in Form eines Handlaufs an den Pfosten zu befestigen. Dies erfolgt dadurch, daß in die freien Enden der Gewindehülsen weitere Gewindebolzen eingedreht werden, die an den Handläufen angebrachte Montageteile durchragen und diese durch Klemmung an den Gewindehülse festlegen. Die Anordnung ist dabei konstruktionsbedingt derart, daß die Spalte im wesentlichen senkrecht zum Handlauf stehen, d.h. die sie bildenden Pfostenteile in einer Richtung parallel zum Handlauf bzw. parallel zur Treppe od. dgl. beabstandet sind. Wegen der zwischen den Pfostenteilen gebildeten Spalte ist es außerdem möglich, die Knotenelemente längs der Pfosten zu verschieben, um dadurch die Höhenlage des Handlaufs einzustellen. Dem Vorteil der Höhenverstellbarkeit der Knotenelemente steht allerdings der Nachteil gegenüber, daß zwischen benachbarten Pfosten nicht ohne weiteres auch Bauelemente in Form von Füllelementen wie z. B. Füllstäben, Platten od.dgl. angebracht werden können, die als Sicherungen gegen ungewolltes Durchfallen, insbesondere von Kindern, häufig erwünscht sind. Zur Anbringung derartiger Füllelemente wären vielmehr weitere Bauteile erforderlich, wodurch sich eine aufwendige Konstruktion und Montage des Geländers ergeben.

Die zweite Variante von Geländern mit aus zwei parallelen Pfostenteilen zusammengesetzten Pfosten ermöglicht zwar die Anbringung von zwischen benachbarten Pfosten angeordneten Füllelementen, aber keine ausreichende Höhenverstellbarkeit der einzelnen Knotenelemente (DE 37 05 394 C2, DE 295 09 791 U1, US 3 379 413). Die Knotenelemente enthalten hier Aufnahmeteile in Form von zwischen den Pfostenteilen gelagerten Hülsen, die mit die Pfostenteile ganz oder teilweise durchragenden Drehzapfen, Schrauben od. dgl., an diesen befestigt werden und Aufnahmeöffnungen aufweisen, in die an Bauelementen wie Füllelementen angebrachte Montageteile eingesteckt werden können. Die Anordnung ist dabei konstruktionsbedingt derart, daß die Spalte im wesentlichen parallel zum Handlauf angeordnet sind, d.h. die sie bildenden Pfostenteile in einer Richtung senkrecht zum Handlauf bzw. zur Treppe beabstandet sind. Dem Vorteil der einfachen Montage von Füllelementen steht bei diesen Geländern der Nachteil gegenüber, daß ihre Lage zwischen den Pfostenteilen durch die an diesen vorgesehenen, zur Aufnahme der Drehzapfen, Schrauben od. dgl. bestimmten Löcher fest vorgegeben ist, so daß die Knotenelemente nicht kontinuierlich, sondern nur in einem vorgegebenen Rastermaß in der Höhe einstellbar sind. Daher müssen entweder die im Einzelfall gewünschten Füllelemente so ausgebildet werden, daß ihre Montagelemente an das Rastermaß in den Pfosten angepaßt sind, oder es bleiben je nach Art der verwendeten Füllelemente einige Löcher frei. Beides ist nicht immer erwünscht und könnte nur durch zusätzliche Maßnahmen vermieden werden.

Demgegenüber liegt der Erfindung, ausgehend von einem Geländer der eingangs bezeichneten Gattung (erste Variante), die Aufgabe zugrunde, die Knotenelemente so auszubilden, daß sie auf einfache Weise auch zur Montage von Füll- und anderen Bauelementen geeignet sind.

Zur Lösung dieser Aufgabe dienen die kennzeichnenden Merkmale des Anspruchs 1.

Weitere vorteilhafte Merkmale der Erfindung ergeben sich aus den Unteransprüchen.

Die Erfindung wird nachfolgend in Verbindung mit den beiliegenden Zeichnungen an Ausführungsbeispielen näher erläutert. Es zeigen:
Fig. 1 die perspektivische Ansicht eines erfindungsgemäßen Geländers;
Fig. 2 eine schematische Draufsicht auf einen Pfosten und ein erfindungsgemäßes Knotenelement des Geländers nach Fig. 1;
Fig. 3 und 4 je eine schematische Vorder- und Hinteransicht des Knotenelements nach Fig. 2;
Fig. 5 einen Querschnitt längs der Linie V-V der Fig. 3;
Fig. 6 die Hinteransicht einer Klemmplatte des Knotenelements nach Fig. 2 bis 5;
Fig. 7 und 8 je eine Vorder- und Seitenansicht eines Aufnahmekörpers des Knotenelements nach Fig. 2 bis 5;
Fig. 9 einen Schnitt durch den Aufnahmekörper längs der Linie IX-IX der Fig. 7;
Fig. 10 eine Vorderansicht eines Klemmkörpers des Knotenelements nach Fig. 2 bis 5;
Fig. 11 einen Vertikalschnitt durch das Knotenelement nach Fig. 2 bis 5, jedoch bei um 90° gedrehtem Aufnahmeteil;
Fig. 12 einen Schnitt analog zu Fig. 5 durch eine zweite Ausführungsform des erfindungsgemäßen Knotenelements; und
Fig. 13 eine der Fig. 11 entsprechende Ansicht eines dem Knotenelement nach Fig. 12 ähnlichen Knotenelements, jedoch bei um 90° gedrehtem Aufnahmeteil.

Nach Fig. 1 weist ein erfindungsgemäßes Geländer eine Mehrzahl von beabstandeten, in der Regel vertikal zu montierenden Pfosten 1 auf, die entweder mit nicht dargestellten Füßen am horizontalen Fußboden oder wie gezeigt mit parallel zu ihnen montierten Verankerungsplatten 2 an einer vertikalen Wand, z.B einer üblichen Treppenwange, befestigt werden. Die Befestigung der Verankerungsplatten 2 an den Pfosten 1 kann mit nicht näher dargestellten und für die Zwecke der Erfindung unbedeutenden Mitteln erfolgen.

Zwischen benachbarten Pfosten 1 sind mit geringen Abständen zu diesen und zum Boden erste Bauelemente in Form von Füllelementen 3 angeordnet, die aus rechteckigen Platten bestehen, im montierten Zustand im wesentlichen senkrecht zum Boden angeordnet sind und als Sicherung gegen das Durchfallen und/oder ästhetischen Zwecken dienen. Die Füllelemente 3 werden mit Hilfe von Knotenelementen 4 an den Pfosten 1 befestigt, wobei die Knotenelemente 4 in Längsrichtung der Pfosten 1, d.h. in Fig. 1 vertikal verschiebbar an diesen gelagert sind, damit ihre Höhenlage beliebig eingestellt werden kann. Die Knotenelemente 4 weisen Aufnahmeteile 5 auf, in denen an den Füllelementen 3 befestigte, im eingebauten Zustand im wesentlichen horizontal angeordnete Montageteile 6a zu liegen Kommen. Außerdem dienen vorzugsweise dieselben oder ähnliche Knotenelemente 4, die an den oberen Enden der Pfosten 1 befestigt werden, zur Montage eines zweiten Bauteils in Form eines Handlaufs 7, der vorzugsweise mit den Montageteilen 6a entsprechenden oder ähnlichen Montagetellen 6b versehen ist.

Wie insbesondere Fig. 2 bis 5 zeigen, sind die Pfosten 1 aus zwei parallelen, hier als Flachprofile dargestellten Pfostenabschnitten 1a, 1b zusammengesetzt, die über die ganze Pfostenhöhe durchlaufen und zweckmäßig identisch sind. Dabei stehen sich die Pfostenabschnitte 1a, 1b mit gleichbleibendem Abstand derart gegenüber, daß sie zwischen sich einen über die Höhe des Pfostens 1 durchlaufenden Spalt 8 einschließen und einen im Querschnitt quadratischen oder rechteckigen Hohlkörper bilden, der an zwei gegenüberliegenden Außenseiten offen und an den beiden restlichen Außenseiten durch die Pfostenabschnitte 1a, 1b begrenzt ist.

Die Knotenelemente 4 weisen nach einem besonders bevorzugten Ausführungsbeispiel zwei Klemmplatten 9 und 10, ein aus einem Aufnahmekörper 11 und einem Klemmkörper 12 bestehendes Aufnahmeteil und einen Klemmbolzen 14 auf. Dabei liegen die beiden Klemmplatten 9 und 10 an denjenigen gegenüberliegenden, offenen Außenseiten des Pfosten 1 an, an die der Spalt 8 grenzt. Beide Klemmplatten 9 und 10 sind identisch ausgebildet und weisen je ein Mittelloch 15 (vgl. auch Fig. 6) auf. Die im montierten Zustand einander zugewandten Seiten der Klemmplatten 9, 10 und die Pfostenteile 1a, 1b sind mit zusammenwirkenden Führungen versehen. Diese bestehen im Ausführungsbeispiel aus je zwei in den Klemmplatten 9, 10 ausgebildeten, parallel zueinander angeordneten, linearen Führungsnuten 16 und entsprechend geformten, mit wenig Spiel in die Führungsnuten 16 einsetzbaren Längsrändern 17 der aus Flacheisen od. dgl. hergestellten Pfostenteile 1a, 1b. Dadurch sind einerseits die Klemmplatten 9, 10 im montierten Zustand in Längsrichtung der Pfosten 1 verschiebbar auf den Pfostenteilen 1a, 1b gelagert, während andererseits die Pfostenteile 1a, 1b durch die Klemmplatten auf Abstand gehalten werden, da Zwischenstege 18 zwischen den Führungsnuten 16 als Distanzstücke dienen.

Der insbesondere aus Fig. 2 und 7 bis 9 ersichtliche Aufnahmekörper 11 ist ein hülsenartiger, eine durchgehende Aufnahmeöffnung 20 aufweisender Hohlkörper, der außerdem mit einem in die Aufnahmeöffnung 20 mündenden Durchgang 21 versehen ist, dessen Achse im wesentlichen senkrecht zu der der Aufnahmeöffnung 20 verläuft. Dagegen ist der insbesondere aus Fig. 2 und 10 ersichtliche Klemmkörper 12 ein im wesentlichen massiver, in die Aufnahmeöffnung 20 einsetzbarer, länglicher Körper, der einen hier als Innengewinde ausgebildeten Gewindeabschnitt 22 aufweist, der eine senkrecht zu seiner Längsachse verlaufende Achse besitzt.

Zum Zusammenbau des Knotenelements 4 werden die beiden Klemmplatten 9, 10 bei einander zugewandten Führungsnuten 16 aufeinander ausgerichtet, um zunächst den Klemmbolzen 14 von der Außenseite der Klemmplatte 9 her durch die beiden Mittellöcher 15 (Fig. 6) zu stecken. Danach wird der Klemmkörper 12 in die Aufnahmeöffnung 20 des Aufnahmekörpers 11 geschoben und so in diesem angeordnet, daß der Gewindeabschnitt 22 (Fig. 10) auf den Durchgang 21 (Fig. 9) ausgerichtet ist. Abschließend wird das zweiteilige, aus Aufnahmekörper 11 und Klemmkörper 12 bestehende Aufnahmeteil auf die Außenseite der Klemmplatte 10 aufgelegt und der Klemmbolzen 14 mit seinem Außengewindeabschnitt in den Gewindeabschnitt 22 des Klemmkörpers 12 eingedreht, um alle Teile des Knotenelements 4 miteinander zu verbinden. Ein am entgegengesetzten Ende des Klemmkörpers 12 befindlicher Kopf 23 kann dabei in das z.B. als Senkbohrung ausgebildete Mittelloch 15 der Klemmplatte 9 eintreten oder sich in anderer Weise von außen her an den Rand des Mittellochs 15 der als Widerlager wirkenden Klemmplatte 9 anlegen.

Durch entsprechende Beabstandung der Klemmplatten 9, 10 ist es jetzt möglich, diese in der aus Fig. 2 und 5 ersichtlichen Weise auf die beiden Pfostenteile 1a, 1b aufzuschieben und in der gewünschten Höhe dadurch am Pfosten 1 festzulegen, daß der Klemmbolzen 14 festgezogen wird. Hierbei sind verschiedene Ausführungsformen möglich.

Bei der Ausführungsform nach Fig. 2 bis 5 werden vor dem Festziehen des Klemmbolzens 14 von beiden Enden der Aufnahmeöffnung 20 her zwei Montageteile 24 in den Aufnahmekörper 11 eingesteckt. Die Montageteile 24 bestehen vorzugsweise aus Rohren bzw. weisen dem Klemmkörper 12 zugewandte Aussparungen 25 auf. Sie besitzen außerdem Außenquerschnitte, die im wesentlichen dem Innenquerschnitt der Aufnahmeöffnung 20 entsprechen, und Innenquerschnitte, die im wesentlichen dem Außenquerschnitt des Klemmkörpers 12 entsprechen, der einen kleineren Außendurchmesser hat, als dem Innendurchmesser der Aufnahmeöffnung 20 entspricht. Die rohrförmigen Montageteile können daher entsprechend Fig. 5 bis zum Klemmbolzen 14 in die Aufnahmeöffnung 20 eingeführt und dabei zum Teil auf die als Klemmabschnitte 26 wirksamen Enden des Klemmkörpers 12 aufgeschoben werden, so daß ihre Umfangsabschnitte zwischen diesen und den die Aufnahmeöffnung 20 begrenzenden Wandabschnitten des Aufnahmekörpers 11 zu liegen kommen. Wird jetzt der Klemmbolzen 14 festgezogen, wird einerseits jedes Montageteil 24 zwischen dem zugeordneten Klemmabschnitt 26 und dem Aufnahmekörper 11 und andererseits der Aufnahmekörper 11 zwischen den Montageteilen 24 und der angrenzenden Klemmplatte 10 festgeklemmt, während gleichzeitig die beiden Klemmplatten 9, 10 an den Pfostenteilen 1a, 1b verspannt und festgelegt werden.

Die Fig. 2 bis 5 dargestellten Ausführungsformen bringt den wesentlichen Vorteil mit sich, daß zur Befestigung und Verspannung aller Teile sowie zur Sicherung der axialen Lage der Montageteile 24 nur ein einziger Klemmbolzen 14 benötigt wird. Gleichzeitig ist es durch Anwendung von wenigstens zwei Knotenelementen 4 möglich, einen den statischen Anforderungen genügenden, tragenden Pfosten 1 selbst dann zu erhalten, wenn die beiden Pfostenteile 1a, 1b aus zwei völlig separaten und nur durch die Knotenelemente 4 verbundenen Teile bestehen.

Bei einer Abwandlung der Ausführungsform nach Fig. 2 bis 5 wäre es möglich, den Klemmkörper 12 lediglich als eine in die Aufnahmeöffnung 20 einführbare Mutter und die Montageteile 24 als Rohre oder Stangen mit dem Innenquerschnitt der Aufnahmeöffnung 20 entsprechenden Außenquerschnitten auszubilden. In diesem Fall könnten als Mittel zum axialen Festlegen der Montageteile 24 in der Aufnahmeöffnung 20 z. B. Befestigungsschrauben verwendet werden, die in geeignete Gewindebohrungen eingedreht werden, die im Aufnahmekörper 11 ausgebildet sind und in die Aufnahmeöffnung 20 münden.

Die Montageteile 24 nach Fig. 2 bis 5 entsprechen den Montageteilen 6a nach Fig. 1 und sind an den Boden von zwischen den Pfosten 1 zu montierenden, als Platten ausgebildeten Füllelementen 3 angebracht. Demgegenüber zeigt Fig. 11 eine Ausführungsform, bei welcher dieselben Knotenelemente 4 dazu dienen, die Montageteile 6b nach Fig. 1 aufzunehmen. Dazu ist lediglich erforderlich, die Aufnahmekörper 11 gegenüber der in Fig. 5 gezeigten Position um 90° um die Achse des Klemmbolzens 14 zu drehen, damit die Achse der Aufnahmeöffnung 20 parallel zu den Pfostenachsen ausgerichtet ist. Die Montageteile 6b weisen wiederum rohrförmige, von oben auf den einen Klemmabschnitt 26 aufschiebbare Endabschnitte auf, die durch Festziehen des Klemmbolzens 14 fest mit dem Knotenelement 4 und dem Pfosten 1 verbunden werden. Die freien Enden der Montageteile 6b können entweder in zugeordnete Bohrungen des Handlaufs 7 gesteckt oder entsprechend Fig. 1 mit Hülsen 27 verbunden sein, in welche die Enden von Handlaufelementen eingesteckt werden.

Fig. 12 zeigt eine Ausführungsform, die ohne den Klemmkörper 12 nach Fig. 2 bis 5 auskommt. Im übrigen sind gleiche Teile mit denselben Bezugszeichen versehen.

Im Unterschied zu Fig. 2 bis 5 ist die eine der beiden Klemmplatten 29 mit einem vergrößerten Mittelloch 30 versehen. Ein Aufnahmekörper 31 weist eine durchgehende Aufnahmeöffnung 32 und abweichend von Fig. 7 bis 9 anstelle des Durchgangs 21 auch einen Gewindeabschnitt 33 auf, der zweckmäßig in einem rückwärtigen, in das Mitteloch 30 einsetzbaren Ansatz 34 ausgebildet ist. Der Gewindeabschnitt dient zur Aufnahme des Außengewindeabschnitts des Klemmbolzens 14, so daß in diesem Fall das Aufnahmeteil einstückig ist und nur aus dem Aufnahmekörper 31 besteht. Im übrigen ist die Ausbildung der verschiedenen Teile analog zu Fig. 2 bis 5. Da wegen des Fehlens des Klemmkörpers 12 beim Festziehen des Klemmbolzens 14 nur der Aufnahmekörper 31 gegen die Klemmplatte 29 gezogen werden kann, weist der Aufnahmekörper 31 zusätzlich zwei in seine Aufnahmeöffnung 32 ragende Gewindebohrungen 35 auf, die in Verbindung mit in sie eingedrehten Befestigungsschrauben 36 als Mittel zum axialen Festlegen von in die Aufnahmeöffnung 32 eingeführten Montageteilen 37 dienen können. Dabei ist ersichtlich, daß im Gegensatz zu Fig. 2 bis 5 auch massive Montageteile 37 eingesetzt werden können. Eine derartige Anordnung ist insbesondere dann zweckmäßig, wenn in Fig. 1 die plattenförmigen Füllelemente 3 durch eine Mehrzahl von zwischen den Pfosten 1 erstreckten, parallelen Füllstäben ersetzt werden sollen und die Montageteile 37 einfach aus den Enden dieser Füllstäbe bestehen. Im übrigen sind das Mittelloch 30 und der Ansatz 34 vorzugsweise zylindrisch ausgebildet, damit der Aufnahmekörper 31 wie der Aufnahmekörper 11 der Fig. 2 bis 5 beliebig um die Achse des Klemmbolzens 14 gedreht und relativ zur Klemmplatte 29 bzw. zum Pfosten 1 in eine beliebige Winkelstellung gebracht werden kann, um z.B. eine in der Zeichnung nicht dargestellte Anpassung an eine Treppensteigung zu ermöglichen.

Fig. 13 zeigt schließlich eine Variante der Ausführungsform nach Fig. 12. Am Pfosten 1 sind hier zwei entsprechend Fig. 2 bis 5 ausgebildete Klemmplatten 9, 10 verschiebbar geführt, wobei der sie durchragende Klemmbolzen 14 in einen Innengewindeabschnitt eingedreht wird, der analog zu Fig. 12 in einem rückwärtigen Ansatz 39 eines Aufnahmekörpers 40 ausgebildet ist. Der Ansatz 39 ist hier so bemessen, daß er in kegelförmige Senkungen paßt, die in den Klemmplatten 9, 10 ausgebildet sind und zur Aufnahme von Klemmbolzen in Form von Senkschrauben dienen. Außerdem befindet sich der eine Aufnahmeöffnung 41 aufweisende Aufnahmekörper 40 in einer Stellung analog zu Fig. 11, um ein am Handlauf 7 befestigtes Montageteil 42 aufnehmen zu können, das im wesentlichen massiv ausgebildet ist, aber in der freien Stirnseite, die in der Aufnahmeöffnung 41 zu liegen kommt, eine Gewindebohrung 43 aufweist. Außerdem ist die Aufnahmeöffnung 41 mit einem ein Schraubloch 44 aufweisenden Boden 45 versehen, so daß im montierten Zustand eine Befestigungsschraube 46 durch das Schraubloch 44 in die Gewindebohrung 43 eingedreht werden kann. In diesem Fall bildet die Befestigungsschraube 46 ein Mittel zum axialen Festlegen des Montageteils 42, so daß nur auf einer Seite des Aufnahmekörpers 40 ein Montageteil 42 befestigt werden kann.

Die Erfindung ist nicht auf die beschriebenen Ausführungsbeispiele beschränkt, die auf vielfache Weise abgewandelt werden können. Beispielsweise wären es möglich, die Pfosten 1 aus drei oder mehreren Pfostenteilen zusammenzusetzen und ggf. die Klemmplatten mit einer entsprechenden Vielzahl von Führungsnuten zu versehen. Anstelle von aus Flachstärben bestehenden Pfostenteilen können auch anders geformte Pfostenteile verwendet werden, in welchem Fall ggf. die Klemmplatten entsprechend anzupassen wären. Insbesondere wärme es auch möglich, einstückige Pfosten zu verwenden, bei denen der Spalt durch einen zur Aufnahme der Klemmbolzen bestimmten Längsschlitz bzw. durch den Raum zwischen zwei mit Abstand einander gegenüberliegenden, jedoch fest miteinander verbundenen Pfostenteilen gebildet wird. Anstatt aus Schrauben können die Klemmbolzen bei Bedarf auch aus Innengewindeabschnitte aufweisenden Hülsen bestehen, in welchem Fall der Klemm- oder Aufnahmekörper mit einem entsprechenden Außengewindeabschnitt versehen werden müßte. Weiter können die Aufnahmeöffnungen für die Montageteile auch aus Blindbohrungen bestehen, insbesondere wenn wie in Fig. 13 nur ein einziges Montageteil montiert werden braucht. Weiter ist es möglich, z.B. an Übergangsstellen zwischen horizontalen und steigenden oder fallenden Geländerabschnitten, entweder die Montageteile 6a, 24, 37 entsprechend abzuknicken oder die Aufnabmeöffnungen 20, 32 mit zwei unter einem entsprechenden Winkel zueinander angeordneten Abschnitten zu versehen. Ferner ist klar, daß alle sichtbaren Schraubenköpfe bei Bedarf mit nicht näher dargestellten Klemmeinsätzen oder Abdeckkappen verdeckt werden können, damit von außen keine Befestigungselemente sichtbar sind, und daß die beschriebenen Knotenelemente auch zur Montage von Verankerungsplatten od.dgl. (z.B. 2 in Fig. 1) verwendet werden können. Soll das Geländer im eingebauten Zustand z.B. nur horizontal verlaufen, kann die innere Klemmplatte (z.B. 10 in Fig. 5) auch fehlen, in welchem Fall der Aufnahmekörper mit entsprechenden Führungsnuten versehen werden könnte. Vorzugsweise ist der Aufnahmekörper jedoch drehbar im Knotenelement bzw. am Pfosten gelagert, damit bei Bedarf beliebige Treppensteigungen realisiert werden können. Schließlich versteht sich, daß die einzelnen Telle der Pfosten und Knotenelemente auch in anderen als den dargestellten und beschriebenen Kombinationen verwendet werden können.

Die Pfosten, Knotenelemente und deren Teile werden je nach geforderter Stabilität zweckmäßig aus Metall (Stahl), Kunststoff oder mit Kunststoff ummanteltem Stahl hergestellt.

## Patentansprüche

1. Geländer mit einer Mehrzahl von Pfosten (1), die wenigstens je einen durch zwei parallele Pfostenabschnitte gebildeten und an zwei gegenüberliegende Außenseiten des jeweiligen Pfostens (1) mündenden Spalt (8) aufweisen, und mit an diesen Außenseiten montierbaren Knotenelementen (4) zur Befestigung wenigstens eines weiteren, wenigstens ein Montageteil (6a,6b,24,37,42) aufweisenden Bauelements (3,7) an den Pfosten (1), wobei jedes Knotenelement (4) eine an einer der Außenseiten montierbare Klemmplatte (9), ein an der anderen Außenseite montierbares, einen Gewindeabschnitt aufweisendes Aufnahmeteil (11,12;31,40) und einen an der Klemmplatte (9) abstützbaren und durch die Klemmplatte (9) und den Spalt (8) in den Gewindeabschnitt eindrehbaren Klemmbolzen (14) enthält und mittels des Klemmbolzens (14) lösbar und höhenverstellbar an einem zugeordneten Pfosten (1) festlegbar ist, dadurch gekennzeichnet, daß das Aufnahmeteil (11,12;31,40) wenigstens eine zum Einstecken des Montageteils (6a,6b,24,37,42) bestimmte Aufnahmeöffnung (20,32,41) mit einer quer zur Achse des Gewindeabschnitts verlaufenden Achse und Mittel zur axialen Festlegung des Montageteils (6a,6b,24,37,42) in der Aufnahmeöffnung (20,32,41) aufweist.

2. Geländer nach Anspruch 1, dadurch gekennzeichnet, daß das Aufnahmeteil einstückig ausgebildet ist und aus einem den Gewindeabschnitt und die Aufnahmeöffnung (32,41) aufweisenden Aufnahmekörper (31,40) besteht.

3. Geländer nach Anspruch 1, dadurch gekennzeichnet, daß das Aufnahmeteil zweiteilig ausgebildet ist und einen die Aufnahmeöffnung (20) und einen Durchgang (21) für den Klemmbolzen (14) aufweisenden Aufnahmekörper (11) und einen in die Aufnahmeöffnung (20) einlegbaren Klemmkörper (12) enthält, der den Gewindeabschnitt (22) aufweist und mit diesem auf den Durchgang (21) ausrichtbar ist.

4. Geländer nach einem der Ansprüche 1 bis 3, dadurch gekennzeichnet, daß das Mittel eine im Aufnahmekörper (31,40) ausgebildete, in die Aufnahmeöffnung (32,41) mündende und zum Eindrehen einer Befestigungsschraube (36,46) bestimmte Bohrung enthält.

5. Geländer nach Anspruch 3, dadurch gekennzeichnet, daß das Montageteil (6b,24) eine dem Klemmkörper (12) zugewandte Aussparung (25) aufweist und der Klemmkörper (12) wenigstens einen das Mittel bildenden, in die Aussparung (25) einführbaren Klemmabschnitt (26) derart enthält, daß beim Festziehen des Klemmbolzens (14) ein die Aussparung (25) umgebender Wandabschnitt des Montageteils (6b,24) zwischen dem Klemmabschnitt (26) und dem Aufnahmekörper (11) verspannt wird.

6. Geländer nach einem der Ansprüche 2 bis 5, dadurch gekennzeichnet, daß die Aufnahmeöffnung (20,32) ein den Aufnahmekörper (11,31) vollständig durchragender Durchgang zur Aufnahme von zwei von entgegengesetzten Enden her einsteckbaren Montageteilen (6b,24,37) ist.

7. Geländer nach einem der Ansprüche 1 bis 6, dadurch gekennzeichnet, daß das Montageteil (6b,24) ein Rohr ist.

8. Geländer nach Anspruch 6 oder 7, dadurch gekennzeichnet, daß beide Montageteile (6b,24) Rohre sind und der Klemmkörper (11) so ausgebildet ist, daß er zwei in die Rohre einführbare und zu deren Verspannung bestimmte Klemmabschnitte (26) aufweist.

9. Geländer nach einem der Ansprüche 1 bis 8, dadurch gekennzeichnet, daß die Pfosten (1) aus wenigstens zwei separaten, parallel zueinander angeordneten, die Pfostenabschnitte bildenden Pfostenteilen (1a,1b) bestehen.

10. Geländer nach einem der Ansprüche 1 bis 9, dadurch gekennzeichnet, daß das Knotenelement (4) zwei an die beiden Außenseiten des Pfostens (1) anlegbare und durch den Klemmbolzen (14) miteinander verspannbare Klemmplatten (9,10,29) aufweist, das Aufnahmeteil (11,12;31,40) auf der Außenseite einer der Klemmplatten (10,29) montierbar ist und der Klemmbolzen (14) durch beide Platten (9,10,29) hindurch mit dem Gewindeabschnitt (22) verschraubbar ist.

11. Geländer nach Anspruch 10, dadurch gekennzeichnet, daß die beiden Klemmplatten (9,10,29) und die beiden Pfostenteile (1a,1b) mit zusammenwirkenden, zur Verschiebung der Knotenelemente (4) längs der Pfosten (1) bestimmten Führungen versehen sind.

12. Geländer nach Anspruch 11, dadurch gekennzeichnet, daß die Führungen der Klemmplatten aus Führungsnuten (16) bestehen.

13. Geländer nach Anspruch 12, dadurch gekennzeichnet, daß die Pfostenteile (1a,1b) aus Profilen bestehen, die in die Führungsnuten (16) einsetzbare Längsränder (17) aufweisen.

14. Geländer nach einem der Ansprüche 1 bis 13, dadurch gekennzeichnet, daß die Montageteile (6a,24) aus den Boden eines zwischen zwei benachbarten Pfosten (1) montierbaren Bauelements bestehen.

15. Geländer nach einem der Ansprüche 1 bis 13, dadurch gekennzeichnet, daß das Bauelement ein zwischen benachbarten Pfosten montierbares Füllelement (3) ist.

16. Geländer nach einem der Ansprüche 1 bis 15, dadurch gekennzeichnet, daß das Bauelement ein Handlauf (7) ist.

17. Geländer nach Anspruch 16, dadurch gekennzeichnet, daß die Montageteile (6b) an Handlaufelemente aufnehmenden Hülsen befestigt sind.

18. Pfosten für ein Treppengeländer, dadurch gekennzeichnet, daß er nach einem oder mehreren der Ansprüche 1 bis 17 ausgebildet ist.

19. Knotenelement zur Befestigung von Montageteilen (6a,6b,24,37,42) an zur Errichtung von Treppengeländern bestimmten Pfosten (1), dadurch gekennzeichnet, daß es nach einem oder mehreren der Ansprüche 1 bis 17 ausgebildet ist.
